# FASCICULE DE BREVET EUROPEEN

(11) **EP 2 191 803 B1**
(45) Date de publication et mention de la délivrance du brevet: **10.04.2013**
(21) Numéro de dépôt: 08291112.4
(22) Date de dépôt: 26.11.2008
(51) Int. Cl.: A61G 7/02

(54) **Lit modulable pour personne immobilisée ou incontinente**
Modulierbares Bett für bewegungsunfähige oder inkontinente Person
Modular bed for immobilised or incontinent person

(43) Date de publication de la demande: 02.06.2010
(73) Titulaire: Fraisse, Nicole, 92400 Courbevoie (FR)
(72) Inventeur: Fraisse, Nicole, 92400 Courbevoie (FR)
(74) Mandataire: Gevers France

(56) Documents cités:
- FR-A- 2 917 289
- US-A- 5 729 849
- US-A1- 2008 229 502
- US-B1- 6 295 666

## Description

La présente invention concerne un dispositif devant permettre à une personne alitée d'effectuer ses besoins sans faire appel à un tiers, et d'éviter l'utilisation malaisée d'un bassin.

Depuis plus d'un siècle la technique a tenté de trouver des solutions aux problèmes engendrés par l'alitement constant de certains malades. Elles ont eu pour but d'apporter un soulagement tant au niveau des souffrances et l'inconfort subis par le malade, que de rendre la tâche plus aisée pour les soignants. D'où parfois certaines redites dans les arguments développés par les déposants de projets pour obtention d'un brevet, y compris pour le présent dépôt.

De façon habituelle, les lits médicalisés permettent à un malade d'avoir la position allongée, ou semi allongée ou assise. Quand la personne alitée doit satisfaire à ses besoins naturels, elle doit faire appel à une tierce personne pour lui passer un bassin. Celui-ci doit être glissé sous le malade, qui ensuite devra faire de nouveau appel au tiers pour enlever celui-ci. D'autre part, les assistants de vie ou soignants sont souvent victimes de mal de dos suite à la manipulation des patients, pour les soulever lors de la mise en place ou de l'enlèvement du bassin.

On connaît par US 5729849 un lit formé de plusieurs sections avec une pluralité d'éléments de matelas. En particulier, un élément est prévu pour permettre la mise en place d'un bassin.

La demande de brevet US 2008/0229502 décrit un lit avec un système de mise en place d'un bassin entre deux éléments du matelas qui sont mobiles pour créer un espace pour le bassin.

Le dispositif de l'invention est défini par les caractéristiques de la revendication principale.

La particularité de l'invention présentée réside en ce que le dispositif peut être adapté à des structures existant déjà. La " structure " correspond à ce qui peut être dénommé " bois de lit ",ou "cadre de lit" en matière de lits médicalisés qui sont souvent métalliques.

Le dispositif présenté est un lit qui doit permettre à une personne immobilisée d'éliminer matières et urines sans manipulations corporelles. Il pourra faire l'objet d'une fabrication spéciale ou d'une adaptation sur une structure de base existant déjà.

L'invention présentée permet au patient de satisfaire à ses besoins naturels dans une position confortable et favorisant l'élimination. Elle permet aussi de procéder à sa toilette dans les mêmes conditions. Elle présente aussi des avantages certains sur le plan de l'ergonomie.

Plus précisément, l'invention propose un lit dont le sommier et le matelas sont en deux parties pouvant être relevées indépendamment l'une de l'autre. La séparation entre les éléments se situe au niveau des fessiers de la personne allongée. A ce niveau, le lit est équipé d'un récipient qui recueillera les déchets.

Le système d'ouverture dans l'axe du corps permet de maintenir les lombaires et les jambes, évitant ainsi la position cambrée inconfortable génératrice de souffrances lors du placement d'un bassin sous le corps.

Le transit d'une personne alitée est faible. L'inclinaison simultanée des jambes et du buste, adaptée à la morphologie du patient, et qui s'opère en douceur, provoque un faible appui qui se fait naturellement sur le bas ventre, favorisant ainsi l'élimination.

Le corps est libre et équilibré dans sa flexion. Le changement de position se fait sans efforts et contractions musculaires. Les bandes latérales souples reliant les deux éléments du matelas maintiennent constamment le bassin du patient.

Les changements de positions des divers éléments étant motorisés, le corps du patient toujours maintenu, ce lit peut être utilisé par les soignants, même avec un patient somnolent.

Le personnel soignant, peut agir seul, une deuxième personne n'est plus nécessaire pour
- soulever le malade
- faire les soins au malade et sa toilette
- changer la literie

Les efforts pour soulever un malade et placer le bassin sous celui-ci ne sont plus nécessaires.

Avec la motorisation, les commandes étant accessibles, le récipient étant bien en place sous le lit, un patient conscient peut parfaitement utiliser seul les fonctions de ce lit.

Ce lit est parfaitement utilisable pour un patient ayant un membre en surélévation constante avec potence.

En raison du faible débattement des parties modulables, il n'occupe pas un espace nettement plus grand qu'à l'ordinaire ; une implantation dans un emplacement plus grand n'est donc pas nécessaire.

Ce projet, malgré une désignation proche d'inventions existantes, présente un nombre de différences justifiant son caractère de nouveauté.

La base du lit -200cmx90cm- est à hauteur variable -50cm à90cm- électrique à croisillons ou sur vérins, en tube ou dans les matières nouvelles répondant aux normes de solidité et d'usure, avec quatre roues, un freinage centralisé, une roue directionnelle.

La base du lit présente une particularité en ce qu'il doit être prévu :
- deux glissières latérales qui accueilleront la partie « jambes » du sommier
- deux glissières transversales situées au niveau du bassin de la personne allongée.
- deux dégagements :
   a) le premier au pied du lit pour que le glissement horizontal du sommier décrit ci-dessous puisse s'effectuer
   b) le second sur les côtés latéraux pour permettre la récupération du récipient.

Le sommier est à lattes et composé de deux sections indépendantes correspondant la première au tronc, la seconde aux jambes. La partie concernant les « jambes » se déplace horizontalement sur une glissière provoquant ainsi un espace entre les deux parties du lit. Cet espace doit permette à la personne alitée de satisfaire à ses besoins naturels sans être manipulée ou soulevée.

Les deux parties peuvent être relevées indépendamment l'une de l'autre, afin de permettre la meilleure position possible en fonction de la morphologie et du handicap.

Le relève buste et le relève jambes sont électriques avec télécommande.

Le matelas est également conçu en deux parties de même longueur que le sommier. Les deux parties sont reliées entre elles, de chaque côté par un élément plat élastique. La structure permettant souplesse et confort est déterminée avec le fabricant en fonction des caractéristiques de la demande et des possibilités matérielles. Les matières nouvelles dites « écologiques » sont favorisées. Les housses protectrices de format adapté aux matelas sont en fibre imperméable et il peut être adjoint des dispositifs contre les escarres existants ou nouveaux.

Le récipient est en matière synthétique résistante - Une gorge cerclée devra permettre le déplacement sur la glissière. Les poignées sont en creux ou en relief.

Sur les schémas annexés les différentes parties sont désignées sous les références suivantes :
1- partie du sommier correspondant à la partie de matelas soutenant le haut du corps
2- partie du sommier correspondant à la partie de matelas soutenant le bas du corps
3- partie du matelas soutenant le haut du corps
4- partie de matelas soutenant le bas du corps
5- base du lit
6 et 7 - Glissières latérales
8 - Espace créé par l'écartement des deux parties de sommier et matelas
9 et 10 - glissières transversales
11- Récipient

L'invention sera mieux comprise à l'aide d'un exemple détaillé ci après, en référence aux figures qui représentent respectivement :
- en figure 1 - un exemple du lit selon l'invention en position d'utilisation
- en figure 2 - l'exemple du lit selon la figure 1, hors utilisation, en vue latérale
- en figure 3 - l'exemple du lit en position de relève-buste actionné et relève-jambe tiré horizontalement : L'ensemble 1 / 3 du lit est relevé et incliné selon la position la mieux adaptée pour le confort du malade. Uh espace 8 est créé en tirant l'ensemble 2 / 4, monté sur des glissières 6 / 7
- en figure 4 - l'exemple de lit relève buste et relève jambes en position haute : Une fois l'espace créé, la partie 2 / 4 est relevée selon la morphologie du patient ou son handicap. En figure 5 et 5b, des vues supérieures du lit en position tirée, mettant en évidence le système de récupération actionné lit ouvert ou fermé : Après utilisation, le récipient destiné à recevoir les déchets, installé sur une glissière transversale,est enlevé par l'auxiliaire de vie.

## Revendications

1. Dispositif visant à permettre à une personne immobilisée dans un lit médicalisé avec fonctions motorisées d'éliminer les matières et urines sans manipulations corporelles, constitué d'un lit comportant un sommier en deux parties (1-2) et également un matelas en deux parties (3-4) indépendantes l'une de l'autre, la base de lit (5) étant équipée de glissières latérales (6-7) permettant de créer un espace (8)entre les deux parties indépendantes du sommier et du matelas, **caractérisé en ce que** la base du lit est également équipée de glissières transversales (9-10) sur lesquelles s'adapte un récipient (11) pour recueillir les déchets et **en ce que** les deux parties du sommier sont composées de deux sections indépendantes correspondant la première au tronc, la seconde aux jambes, les deux parties étant relevées indépendamment l'une de l'autre.

2. Dispositif selon la revendication 1 **caractérisé en ce que** la base de lit comporte deux glissières latérales qui accueillent la partie " jambes " du sommier et deux glissières transversales ainsi que deux dégagements, le premier au pied du lit pour que le glissement horizontal du sommier puisse s'effectuer et le second sur les côtés latéraux pour permettre la récupération du récipient.

3. Dispositif selon l'une quelconque des revendications précédentes **caractérisé en ce que** les deux parties de matelas sont conçues de longueur correspondante à celle des deux parties du au sommier, les deux parties de matelas étant reliées entre elles, de chaque côté, par un élément élastique.

4. Dispositif selon l'une quelconque des revendications précédentes **caractérisé en ce que** le récipient devant recueillir les déchets est en matière synthétique avec une gorge cerclée qui permet le déplacement sur la glissière, les poignées étant en creux ou en relief.

## Claims

1. Device for allowing a person immobilised in a hospital bed having motorised functions to eliminate faeces and urine without body manipulation, consisting of a bed comprising a mattress support in two parts (1-2) and also a mattress in two parts (3-4) which are independent from each other, the bed base (5) being provided with lateral rails (6-7) for creating a space (8) between the two independent parts of the mattress support and of the mattress, **characterised in that** the base of the bed is also provided with transverse rails (9-10) on which fits a container (11) for collecting waste, and **in that** the two parts of the mattress support are composed of two independent portions, the first corresponding to the torso, the second to the legs, the two parts being raised independently from each other.

2. Device according to claim 1, **characterised in that** the bed base comprises two lateral rails which receive the "legs" part of the mattress support, two transverse rails, and two clearances, the first at the foot of the bed so that the horizontal sliding of the mattress support can take place and the second at the lateral sides to allow the container to be retrieved.

3. Device according to either of the preceding claims, **characterised in that** the two parts of the mattress have a length corresponding to that of the two parts of the mattress support, the two parts of the mattress being interconnected, on each side, by a resilient element.

4. Device according to any of the preceding claims, **characterised in that** the container for collecting waste is made of plastics material and has a rimmed neck which allows displacement on the rail, the handles being recessed or in relief.

## Patentansprüche

1. Vorrichtung, die darauf abzielt, es einer an ein zu medizinischen Zwecken umgerüstetes Bett mit Motorfunktionen gefesselten Person zu ermöglich, Fäkalien und Urin ohne körperliche Handgriffe abzugeben, wobei die Vorrichtung aus einem Bett besteht, das einen zweiteiligen Matratzenrost (1-2) und auch eine zweiteilige Matratze (3-4) umfasst, die voneinander unabhängig sind, wobei das Bettunterteil (5) mit seitlichen Schienen (6-7) ausgestattet ist, die es ermöglichen, einen Raum (8) zwischen den beiden unabhängigen Teilen des Matratzenrostes und der Matratze zu schaffen, **dadurch gekennzeichnet, dass** das Bettunterteil auch mit Querschienen (9-10) ausgestattet ist, auf die ein Behälter (11) passt, um die zu entsorgenden Substanzen aufzunehmen, und dass die beiden Teile des Matratzenrostes aus zwei unabhängigen Abschnitten zusammengesetzt sind, wovon der erste dem Rumpf, der zweite den Beinen entspricht, wobei die beiden Teile unabhängig voneinander angehoben werden.

2. Vorrichtung nach Anspruch 1, **dadurch gekennzeichnet, dass** das Bettunterteil zwei seitliche Schienen, die den Abschnitt "Beine" des Matratzenrostes aufnehmen, und zwei Querschienen sowie zwei Aussparungen umfasst, die erste am Fuß des Betts, damit das horizontale Gleiten des Matratzenrostes stattfinden kann, und die zweite an den Lateralseiten, um die Entnahme des Behälters zu ermöglichen.

3. Vorrichtung nach einem der vorhergehenden Ansprüche, **dadurch gekennzeichnet, dass** die beiden Matratzenteile in einer Länge konzipiert sind, die derjenigen der beiden Teile des Matratzenrostes entspricht, wobei die beiden Matratzenteile auf jeder Seite durch ein elastisches Element miteinander verbunden sind.

4. Vorrichtung nach einem der vorhergehenden Ansprüche, **dadurch gekennzeichnet, dass** der Behälter, der die zu entsorgenden Substanzen aufnehmen soll, aus Kunststoff mit einer eingefassten Kehle ist, die die Verschiebung auf der Schiene ermöglicht, wobei die Handgriffe eingelassen oder erhaben sind.
